# EUROPÄISCHE PATENTANMELDUNG

(11) **EP 4 464 434 A1**
(43) Veröffentlichungstag der Anmeldung: **20.11.2024**
(21) Anmeldenummer: 23173629.9
(22) Anmeldetag: 16.05.2023
(51) Int. Cl.: B21D 43/05, B21D 43/11

(54) **FÖRDERMODUL FÜR VORSCHÜBE MIT STEUER- UND/ODER REGELVORRICHTUNG**

(71) Anmelder: Zehnder & Sommer AG, 3400 Burgdorf (CH)
(72) Erfinder: LOHNER, ERICH, 3400 Burgdorf (CH); FANKHAUSER, Urs, 3400 Burgdorf (CH)
(74) Vertreter: Bardehle Pagenberg Partnerschaft mbB Patentanwälte Rechtsanwälte

(57) **Zusammenfassung**

Die vorliegende Offenbarung betrifft ein Fördermodul für einen Vorschub, wie zum Beispiel für einen Zangenvorschub, zur Förderung von einem Werkstück, wie zum Beispiel Bandmaterial, in einer Förderrichtung, das Fördermodul umfassend: zumindest eine Haltevorrichtung zum Halten des Werkstücks; zumindest eine Antriebseinheit, wie zum Beispiel ein Linearmotor; zumindest eine Steuer- und/oder Regelvorrichtung zum Steuern und/oder Regeln des Fördermoduls, wobei die Steuer- und/oder Regelvorrichtung Mittel zur Datenverarbeitung umfasst; wobei die Steuer- und/oder Regelvorrichtung dazu eingerichtet ist, eine Aktion der Haltevorrichtung und/oder eine durch die Antriebseinheit hervorgerufene Bewegung des Fördermoduls unter Zuhilfenahme der Mittel zur Datenverarbeitung zu steuern und/oder zu regeln, wobei die Mittel zur Datenverarbeitung der Steuer- und/oder Regelvorrichtung so mit dem Fördermodul verbunden sind, dass sie sich mit dem Fördermodul mitbewegen, wenn das Fördermodul bewegt wird, insbesondere durch die Antriebseinheit.

## Beschreibung

### 1. Technisches Gebiet

Die vorliegende Erfindung betrifft ein Fördermodul für einen Vorschub, insbesondere für einen Zangenvorschub, wobei das Fördermodul eine Steuerund/oder Regelvorrichtung umfasst, die sich mit dem Fördermodul mitbewegt.

Die vorliegende Erfindung betrifft außerdem einen entsprechenden Vorschub, insbesondere einen Zangenvorschub, umfassend zumindest ein entsprechendes Fördermodul.

### 2. Stand der Technik

Materialfördervorrichtungen, insbesondere Zangenvorschübe und sonstige Handling-Systeme, werden beispielsweise zum Fördern und Vorschieben, insbesondere zum getakteten Vorschieben von Werkstücken, wie Bandmaterial oder Streifenmaterial, eingesetzt. Beispielhaft kommen Zangenvorschübe bei Folgeschnittwerkzeugen, wie Stanzanwendung zum Einsatz. Das Werkstück wird hierbei getaktet vorgeschoben, wobei die Taktung des Vorschubs mit einem Stanzwerkzeug synchronisiert ist.

Das Prinzip des Vorschubs soll beispielhaft an einem Bandmaterial im Zangenvorschub veranschaulicht werden:
Der Zangenvorschub umfasst beispielsweise zwei Fördermodule, jeweils mit Haltevorrichtungen, beispielsweise Haltezangen. Das erste Fördermodul kann beispielsweise eine fixe Zange und das zweite Fördermodul eine bewegliche Zange umfassen. Das stehende Bandmaterial wird von der fixen Zange gehalten bzw. geklemmt. Die bewegliche Zange befindet sich auf dem entsprechenden Fördermodul in einer Startposition. Durch ein Steuersignal, zumeist von einem Folgeschnittwerkzeug initiiert, klemmt die bewegliche Zange nun das Bandmaterial und gleichzeitig löst die fixe Zange die Klemmung ("Loslassen"). Anschließend führt die bewegliche Zange eine lineare Vorschubbewegung bis zu einer Endposition aus, indem sich das entsprechende Fördermodul bewegt. Bei Erreichen der Endposition klemmt wieder die fixe Zange das Bandmaterial und die bewegliche Zange löst die Klemmung. Anschließend führt die bewegliche Zange eine lineare Bewegung in die Startposition zurück, indem sich das entsprechende Fördermodul bewegt.

Der zuvor beschriebene Ablauf kann auch als ein Zyklus oder Vorschubzyklus bezeichnet werden. Der Vorschubzyklus wird so oft wiederholt, wie eine Steuerung ein Startsignal erhält.

Für die Bewegung der Fördermodule und das Lösen und Klemmen der Haltezangen sind Steuer- und/oder Regelvorrichtungen von Nöten. Diese umfassen meist Sensoren, die Daten über das Fördermodul und die Haltezangen bereitstellen, welche über Datenkabel mit Prozessoren in Verbindung stehen. Die Prozessoren können entsprechende Stellgrößen ermitteln und sodann die Bewegung des Fördermoduls und der Haltezangen steuern und/oder regeln. Beispielsweise kann die Vorschubbewegung auch von einer solchen Steuerund/oder Regelvorrichtungen vorgegeben sein.

An eine solche Steuer- und/oder Regelvorrichtung eines Vorschub werden einige Anforderungen gestellt. So soll die Steuer- und/oder Regelvorrichtung möglichst flexibel einsetzbar sein und einfach in mit einem Fördermodul zusammenwirken, um das Fördermodul zu steuern und/oder zu regeln. Zudem soll die Steuer- und/oder Regelvorrichtung derart gestaltet sein, dass die Vielzahl an Daten- und Sensorkabel und die damit verbundenen Kabelschleppen keine Störung im Betrieb verursacht.

Diesem Anforderungsprofil werden herkömmliche Fördermodule für Vorschübe nicht zufriedenstellend gerecht. Der Stand der Technik schlägt eine Steuerund/oder Regelvorrichtung für ein Fördermodul vor, welches außerhalb des Vorschubs angeordnet ist. Die Vielzahl an Daten- und Sensorkabel werden sodann vom Fördermodul und den darin vorhandenen Sensoren und Aktuatoren an die Prozessoren der Steuer- und/oder Regelvorrichtung geschaltet. Diese Daten- und Sensorkabel sind für eine große Weglänge angelegt und müssen die Bewegung des Fördermoduls kompensieren.

Vor diesem Hintergrund besteht ein Bedarf verbesserte Fördermodule für Vorschübe bereitzustellen.

Eine Aufgabe der vorliegenden Erfindung ist es daher, die Nachteile des Stands der Technik zu überwinden. Insbesondere widmet sich die vorliegende Erfindung der Aufgabe, ein Fördermodul für Vorschübe bereitzustellen, das eine flexible und vereinfachte Steuerung und/oder Regelung ermöglicht. Das Fördermodul soll den eingangs genannten Anforderungen genügen. Zudem soll ein Vorschub bereitgestellt werden, der die Vorteile des Fördermoduls umfasst.

### 3. Zusammenfassung der Erfindung

Die obigen Aufgaben sowie weitere Aufgaben, die sich aus der folgenden Beschreibung ergeben, werden durch den Gegenstand der unabhängigen Ansprüche gelöst. Bevorzugte Ausführungsformen sind Gegenstand der abhängigen Ansprüche, und der Fachmann findet Hinweise auf andere geeignete Ausführungsformen der vorliegenden Erfindung in der Offenbarung der vorliegenden Anmeldung.

Die Ziele und Aufgaben der vorliegenden Erfindung, werden unter anderem mit einem Fördermodul für einen Vorschub, sowie einem entsprechenden Vorschub gelöst. Die im Folgenden für das Fördermodul gezeigten technischen Eigenschaften, die Vorteile des Anpresszylinders und die Verbesserungen gegenüber dem Stand der Technik treffen genauso auf den Vorschub zu.

### Fördermodul für einen Vorschub

Eine **1.** Ausführungsform der Erfindung betrifft ein Fördermodul für einen Vorschub, wie zum Beispiel für einen Zangenvorschub, zur Förderung von einem Werkstück, wie zum Beispiel Bandmaterial, in einer Förderrichtung, das Fördermodul umfassend: zumindest eine Haltevorrichtung zum Halten des Werkstücks; zumindest eine Antriebseinheit, wie zum Beispiel ein Linearmotor; zumindest eine Steuer- und/oder Regelvorrichtung zum Steuern und/oder Regeln des Fördermoduls, wobei die Steuer- und/oder Regelvorrichtung Mittel zur Datenverarbeitung umfasst; wobei die Steuer- und/oder Regelvorrichtung dazu eingerichtet ist, eine Aktion der Haltevorrichtung und/oder eine durch die Antriebseinheit hervorgerufene Bewegung des Fördermoduls unter Zuhilfenahme der Mittel zur Datenverarbeitung zu steuern und/oder zu regeln, wobei die Mittel zur Datenverarbeitung der Steuer- und/oder Regelvorrichtung so mit dem Fördermodul verbunden sind, dass sie sich mit dem Fördermodul mitbewegen, wenn das Fördermodul bewegt wird, insbesondere durch die Antriebseinheit.

Das erfindungsgemäße Fördermodul ermöglicht es, dass die Steuerung und/oder Regelung innerhalb des Fördermoduls selbst durchgeführt werden kann. Folglich kann auf eine Vielzahl an Daten- und Sensorkabel verzichtet werden. Insbesondere müssen keine Daten- und Sensorkabel zwischen einem beweglichen Teil (Fördermodul) und einem unbeweglichen Teil (externe Komponente, Einheit, Element, oder ähnlichem, also außerhalb des Fördermoduls befindlich) des Vorschubs bereitgestellt werden.

Hierzu sind im Stand der Technik meist umfangreiche und groß ausgeführte Kabelschleppen oder auch Energieführungsketten notwendig, um Daten-, Sensor- und Stromkabel zu führen und ein sicheres Bewegen des Fördermoduls zu gewährleisten. Kabelschleppen können Bauteile sein, die flexible Kabel führen und schützen, um beispielsweise einen kleinsten zulässigen Biegeradius eines Kabels nicht zu unterschreiten. Andernfalls könnte das Kabel zu Schaden kommen.

Erfindungsgemäß können auf diese umfangreichen und groß ausgeführten Kabelschleppen des Stand der Technik verzichtet werden. Das Bewegen des Fördermoduls kann sodann einfacher gestaltet sein, da weniger störanfällige Daten- und Sensorkabeln in einer Nähe des Fördermoduls angeordnet sind.

Weiterhin erfindungsgemäß kann die Energiezuführung, vorzugsweise die elektrische Energiezuführung, ohne Verbindungskabel, insbesondere ohne Stromkabel, vorgesehen sein. Beispielsweise kann die Energiezuführung berührungslos erfolgen. Weiterhin erfindungsgemäß kann die Datenübertragung innerhalb des Fördermoduls ohne Daten- und/oder Sensorkabel vorgesehen sein. Beispielsweise kann die Datenübertragung berührungslos erfolgen.

Ein weiterer Vorteil besteht darin, dass das Fördermodul kompakt und modular ausgeführt ist und beispielsweise für eine Vielzahl verschiedener Förder- bzw. Transferaufgaben eingesetzt werden kann. Ferner ist das Fördermodul vereinfacht erweiterbar und für weitere Anwendungszwecke umrüstbar. Hierzu müssen keine neuen Daten- und Sensorkabel von außerhalb des Fördermoduls zugeführt werden. Es ist ausreichend, die auf dem Fördermodul vorhandenen Sensoren und Aktuatoren mit dem vom Fördermodul umfassten Mittel zur Datenverarbeitung zusammenzuschalten. Sodann sind keine etwaigen Verlängerungskabel erforderlich, da die Kabelwege im Fördermodul kurz ausgeführt sind.

Das Fördermodul soll dazu geeignet sein, ein Werkstück zu fördern. Das Fördermodul kann, wie hierin beschrieben, mehrere Bauteile umfassen.

Die Haltevorrichtung kann in Eingriff mit dem Werkstück kommen. Die Haltevorrichtung sollte geeignet sein, ein Werkstück halten zu können. In einem Beispiel kann die Haltevorrichtung eine Zange sein.

Die Aktion der Haltevorrichtung kann beispielsweise ein Öffnen oder ein Schließen der Haltevorrichtung umfassen.

Eine Steuervorrichtung zum Steuern umfasst Mittel, sodass eine Steuergröße durch andere Größen beeinflusst werden kann, um beispielsweise eine Ausgangsgröße in einem Gerät, einer Komponente oder der gleichen durch eine Eingangsgröße anzupassen. Das Steuern umfasst zumeist einen offenen Wirkungsablauf.

Eine Regelvorrichtung zum Regeln umfasst Mittel, sodass ein Parameter (beispielsweise eine physikalische Größe) gemessen werden, mit einem eingestellten Wert verglichen und an diesen Wert angeglichen werden kann. Sodann findet eine Rückführung einer Ausgangsgrößen auf eine Eingangsgröße statt. Dies kann auch als geschlossener Wirkungskreislauf (Regelkreis) bezeichnet werden. Die Regelvorrichtung kann als Funktionseinheit einen Sollwertgeber, eine Messeinrichtung, bspw. einen Sensor (für den Istwert) und einen Vergleicher umfassen.

Die Antriebseinheit kann eine elektrische Antriebseinheit, beispielsweise ein Linearmotor sein. Sodann kann die Antriebseinheit eine elektrische Wicklung umfassen, die sich mit der Bewegung des Fördermoduls mitbewegt. Ferner kann die Antriebseinheit im Wesentlichen fest an einer Unterseite des Fördermoduls befestigt sein und in der Nähe einer Magnetschiene des Vorschubs angeordnet sein, um mit dieser Magnetschiene zusammenzuwirken.

Die durch die Antriebseinheit hervorgerufene Bewegung des Fördermoduls kann beispielsweise eine Beschleunigung, eine Verzögerung, ein Aufrechterhalten einer konstanten Geschwindigkeit für eine bestimmte Zeit, ein Richtungswechsel und/oder der gleichen oder ähnliches umfassen.

Im Zusammenhang dieser Offenbarung bedeutet "unter Zuhilfenahme der Mittel zur Datenverarbeitung", dass diese Mittel genutzt werden, um Daten, beispielsweise Sensordaten oder ähnliche Messdaten, auszuwerten und basierend darauf ein Steuern und/oder Regeln durchführen.

Eine **2.** Ausführungsform betrifft die vorherige Ausführungsform, wobei die Mittel zur Datenverarbeitung einen oder mehrere Prozessoren umfassen.

Der eine oder die mehreren Prozessoren dienen dazu, aus etwaigen Messgrößen Stellgrößen zu ermitteln, womit dann beispielsweise Aktuatoren geregelt werden können. Es ist von Vorteil, dass der eine oder die mehreren Prozessoren auf dem Fördermodul angeordnet sind, sodass eine Vielzahl von Daten- und Sensorkabeln vermieden werden kann. Die Kabellängen auf dem Fördermodul können kurz ausgeführt sein und erfordern keine Verlängerungskabel oder ähnliches. Zudem müssen keine Relativbewegungen von Kabel wie im Stand der Technik für Vorschübe ausgeglichen werden.

Eine **3.** Ausführungsform betrifft eine der vorherigen Ausführungsformen, wobei das Fördermodul dazu eingerichtet ist, in Förderrichtung bewegbar auf einer Tragstruktur des Vorschubs angeordnet zu werden.

Dies dient der ausreichenden Unterstützung des Fördermoduls. Das Fördermodul sollte entsprechende Mittel aufweisen, sodass diese Mittel mit der Tragstruktur zusammenwirken, um die Bewegbarkeit zu ermöglichen.

Eine **4.** Ausführungsform betrifft eine der vorherigen Ausführungsformen, wobei das Fördermodul einen oder mehrere Führungselemente umfasst, die dazu eingerichtet sind, mit Führungsschienen des Vorschubs zusammenzuwirken, um eine gleitende Verbindung mit einem translatorischen Freiheitsgrad für das Fördermodul zu ermöglichen.

Dies bietet einen Vorteil hinsichtlich einer mechanisch vorgegebenen Bewegung. Folglich kann die Bewegung zielgerichteter ausgeführt werden. Die Führungsschienen können in einem Beispiel auf der Tragstruktur angeordnet sein.

Eine **5.** Ausführungsform betrifft eine der vorherigen Ausführungsformen, ferner umfassend einen Absolutwert-Sensor, beispielsweise einen optischen, induktiven, kapazitiven, oder magnetischen Absolutwert-Sensor, der dazu eingerichtet ist, eine aktuelle Position des Fördermoduls und/oder einen Abstand des Fördermoduls zu einem Objekt zu erfassen, wobei die Steuerund/oder Regelvorrichtung dazu eingerichtet ist, unter Zuhilfenahme der Mittel zur Datenverarbeitung und basierend auf Werten des Absolutwert-Sensors, die Bewegung des Fördermoduls zu steuern und/oder zu regeln.

Dies trägt weiter zur Verbesserung des Fördermoduls bei. Insbesondere kann die Steuer- und/oder Regelvorrichtung Werte des Absolutwert-Sensors nutzen, um die Bewegung des Fördermoduls anzupassen. Beispielsweise kann ein Objekt oder ein Abstand erfasst werden, und basierend auf dieser Erfassung die Bewegung des Fördermoduls verändert werden.

Eine 6. Ausführungsform betrifft eine der vorherigen Ausführungsformen, ferner umfassend einen Halte-Sensor, der dazu eingerichtet ist, einen geöffneten Zustand der Haltevorrichtung, in welchem das Werkstück im Wesentlichen nicht gehalten wird, und einen geschlossenen Zustand der Haltevorrichtung, in welchem das Werkstück im Wesentlichen festgehalten wird, zu erfassen, wobei die Steuer- und/oder Regelvorrichtung dazu eingerichtet ist, unter Zuhilfenahme der Mittel zur Datenverarbeitung und basierend auf Werten des Halte-Sensors, die Aktion der Haltevorrichtung zu steuern und/oder zu regeln.

Der Halte-Sensor kann ein Sensor zum Überwachen der Stellungen der Haltevorrichtungen sein. In einem Beispiel kann dies insbesondere bei pneumatisch ausgeführten Haltevorrichtungen von Bedeutung sein. Beispielsweise können auch elektrische Haltevorrichtungen eingesetzt werden. Üblicherweise werden die Messwerte solcher Sensoren über extern angeordnete Prozessoren verarbeitet und sodann zurückgespeist. Dies kann erfindungsgemäß anders und verbessert gelöst werden, da die Steuer- und/oder Regelvorrichtung sowie die Mittel zur Datenverarbeitung mit dem Fördermodul mitbewegt werden. Folglich kann auf komplexe und aufwendige Verbindungen (bspw. durch Kabel) über längere Wegstrecken verzichtet werden.

Eine **7.** Ausführungsform betrifft eine der vorherigen Ausführungsformen, ferner umfassend einen Hardwareendschalter, der dazu eingerichtet ist, ein Zusammentreffen des Fördermoduls mit einem weiteren Fördermodul zu erfassen, wobei die Steuer- und/oder Regelvorrichtung dazu eingerichtet ist, unter Zuhilfenahme der Mittel zur Datenverarbeitung und basierend auf Werten des Hardwareendschalters, die Bewegung des Fördermoduls zu steuern und/oder zu regeln.

Der Hardwareendschalter wie hierin beschrieben trägt weiter zur Verbesserung des Fördermoduls bei. Insbesondere kann das Fördermodul kompakter ausgeführt werden, und im Wesentlichen autark programmiert werden. Sodann kann das Fördermodul auch flexibel für andere Anwendungen eingesetzt werden. Zudem kombiniert diese Ausführungsform die Vorteile der vorstehend genannten Ausführungsformen.

Eine **8.** Ausführungsform betrifft eine der vorherigen Ausführungsformen, ferner umfassend einen oder mehrere Pneumatikventile und/oder Elektromotoren, die dazu eingerichtet sind, die Aktion der Haltevorrichtung hervorzurufen, wobei die Steuer- und/oder Regelvorrichtung dazu eingerichtet ist, unter Zuhilfenahme der Mittel zur Datenverarbeitung den einen oder die mehreren Pneumatikventile und/oder Elektromotoren zu steuern und/oder zu regeln.

Diese Ausführungsform trägt weiter zur Verbesserung des Fördermoduls bei und kombiniert die Vorteile der vorstehend genannten Ausführungsformen.

Eine **9.** Ausführungsform betrifft eine der vorherigen Ausführungsformen, wobei das Steuern und/oder Regeln der Bewegung des Fördermoduls und/oder der Aktion der Haltevorrichtung eines oder mehrere und/oder Kombinationen der folgenden umfasst:
- Beschleunigen des Fördermoduls;
- Bremsen des Fördermoduls;
- Öffnen der Haltevorrichtung;
- Schließen der Haltevorrichtung.

Dies erhöht die Flexibilität der Steuer- und Regelungsmöglichkeiten des Fördermoduls.

Das Steuern und/oder Regeln kann mithin auch sich zyklisch wiederholende Kombinationen der vorstehend genannten Aufzählung umfassen.

Eine **10**. Ausführungsform betrifft eine der vorherigen Ausführungsformen, wobei die Steuer- und/oder Regelvorrichtung ferner Mittel zur Übertragung von Daten, beispielsweise Datenkabel und/oder Sensorkabel, umfasst, wobei die Mittel zur Übertragung von Daten zu den Mitteln zur Datenverarbeitung hin und von diesen weg gerichtet sind und vorzugsweise nicht zu externen Mitteln zur Datenverarbeitung, welche nicht vom Fördermodul umfasst sind, gerichtet sind.

Die Datenkabel und/oder Sensorkabel tragen dazu bei, dass die Messdaten und Stellgrößen entsprechend übertragen werden können. Dies geschieht innerhalb des Fördermoduls, weshalb vorzugsweise keine Daten- und/oder Sensorkabel zu einem externen Mittel zur Datenverarbeitung benötigt sind.

Ein externes Mittel zur Datenverarbeitung ist als ein solches zu verstehen, welches beispielsweise einen Sensorwert des Fördermoduls verarbeitet, wobei das externe Mittel zur Datenverarbeitung sich nicht mit der Bewegung des Fördermoduls mitbewegt.

Eine **11.** Ausführungsform betrifft eine der vorherigen Ausführungsformen, ferner umfassend eine Zuleitung für und/oder mit Energieführungskabel, vorzugsweise Stromkabel, zur Speisung des Fördermoduls mit elektrischer Energie, wobei die Energieführungskabel dazu eingerichtet sind, die Steuerund/oder Regelvorrichtung mit einer externen Energiequelle zu verbinden.

Die Zuleitung kann als eine Umhüllung von Energieführungskabel verstanden werden, wobei sich die Zuleitung entsprechend der Bewegung des Fördermoduls mitbewegt. Die Zuleitung kann in einer bevorzugten Ausführungsform als eine Anschlussstelle am Fördermodul aufgefasst werden. Die Zuleitung kann insbesondere im Wesentlichen kreisförmig ausgeführt sein. Die Energieführungskabel können Stromkabel umfassen. Die Energieführungskabel können ferner Zuleitungen für pneumatische Steuerungen umfassen. Beispielsweise können dies eine oder mehrere Pneumatik-zuleitungen sein, insbesondere Pneumatik-zuleitungen, die dazu eingerichtet sind, die Aktion der Haltevorrichtung hervorzurufen.

Im Übergang von der Zuleitung zu der Energiequelle kann die Umhüllung der Energieführungskabel schlauchförmig ausgeführt sein. Im Unterschied zu herkömmlichen Kabelschleppen bietet dies den Vorteil, dass die Kabel bei einer Bewegung des Fördermoduls nur geringfügige Bewegungen ausführen müssen. Dies trägt zur Langlebigkeit der Kabel bei.

Eine **12.** Ausführungsform betrifft die vorherige Ausführungsform, wobei die Zuleitung einen Querschnitt von höchsten 20 cm², bevorzugt höchstens 15 cm², weiter bevorzugt höchstens 10 cm², weiter bevorzugt höchstens 8 cm², weiter bevorzugt höchstens 6 cm², weiter bevorzugt höchstens 5 cm², am meisten bevorzugt höchstens 4 cm².

Es ist von Vorteil, dass erfindungsgemäß die Zuleitung einen geringen Querschnitt aufweist. Dies ist dadurch bedingt, dass nur eine geringe Anzahl an Energieführungskabeln geführt werden muss. Insbesondere müssen keine Daten- und Stromkabel geführt werden. Somit kann Material eingespart werden, und es liegen weniger voluminöse Bauteile vor, die den Bauraum begrenzen können und/oder Gefahren im Betrieb darstellen können. Weiterhin ist es denkbar, dass anstatt Energieführungskabel (Stromkabel), Daten- und/oder Stromkabel Mittel zum Herstellen einer berührungslosen Verbindung eingesetzt werden.

Eine **13.** Ausführungsform betrifft eine der vorherigen Ausführungsformen 11 oder 12, wobei die Zuleitung einen im Wesentlichen kreisförmigen Querschnitt aufweist mit einem Durchmesser von höchsten 6 cm, bevorzugt höchstens 5 cm, weiter bevorzugt höchstens 4 cm, weiter bevorzugt höchstens 3,5 cm, weiter bevorzugt höchstens 3 cm, am meisten bevorzugt höchstens 2,5 cm. Beispielsweise kann die Zuleitung einen Durchmesser von 3,4 mm oder 2,3 mm aufweisen.

Es ist von Vorteil, dass erfindungsgemäß die Zuleitung einen geringen Durchmesser aufweist. Dies ist dadurch bedingt, dass nur eine geringe Anzahl an Energieführungskabeln geführt werden muss. Insbesondere müssen keine Daten- und Stromkabel geführt werden. Somit kann Material eingespart werden, und es liegen weniger voluminöse Bauteile vor, die den Bauraum begrenzen können und/oder Gefahren im Betrieb darstellen können.

Eine **14.** Ausführungsform betrifft eine der vorherigen Ausführungsformen 11 bis 13, wobei die Zuleitung zur Speisung des Fördermoduls mit elektrischer Energie die einzige Zuleitung des Fördermoduls ist.

Dies hat den Vorteil, dass lediglich eine Zuleitung vorgesehen werden muss, in welcher alle Energieführungskabel umfasst sind.

Eine **15.** Ausführungsform betrifft eine der vorherigen Ausführungsformen, wobei die zumindest eine Haltevorrichtung eine erste Haltevorrichtung ist und das Fördermodul eine zweite Haltevorrichtung zum Halten des Werkstücks umfasst, wobei die Steuer- und/oder Regelvorrichtung dazu eingerichtet ist, unter Zuhilfenahme der Mittel zur Datenverarbeitung die zweite Haltevorrichtung unabhängig von der ersten Haltevorrichtung zu steuern und/oder zu regeln.

Die zweite Haltevorrichtung kann im Wesentlichen wie die erste Haltevorrichtung betrieben werden. Folglich trägt die zweite Haltevorrichtung weiter zur Verbesserung des Fördermoduls bei und kombiniert die Vorteile der vorstehend genannten Ausführungsformen, insbesondere der ersten Haltevorrichtung.

### Vorschub

Es versteht sich, dass im Wesentlichen die gleichen Vorteile, Merkmale und technischen Eigenschaften, die in Bezug auf das Fördermodul erwähnt sind, gleichermaßen auf den Vorschub zutreffen. Ferner können die Vorteile, Merkmale und technischen Eigenschaften auch kombiniert und/oder austauschbar angewandt werden.

Eine **16.** Ausführungsform der Erfindung betrifft einen Vorschub, wie zum Beispiel einen Zangenvorschub, zur Förderung von einem Werkstück, wie zum Beispiel Bandmaterial, in einer Förderrichtung, der Vorschub umfassend: mindestens ein Fördermodul nach einem der vorherigen Ansprüche; wobei die Steuer- und/oder Regelvorrichtung des Fördermoduls dazu eingerichtet ist, eine Aktion der Haltevorrichtung und/oder eine durch die Antriebseinheit des Fördermoduls hervorgerufene Bewegung des Fördermoduls unter Zuhilfenahme der Mittel zur Datenverarbeitung zu steuern und/oder zu regeln.

Eine **17.** Ausführungsform betrifft die vorherige Ausführungsform des Vorschubs, ferner umfassend eine erste Tragstruktur, wobei das Fördermodul bewegbar auf der ersten Tragstruktur angeordnet ist.

Eine **18.** Ausführungsform betrifft eine der vorherigen Ausführungsformen des Vorschubs, ferner umfassend eine oder mehrere Führungsschienen, die mit dem einen oder den mehreren Führungselementen des Fördermoduls zusammenwirken, um eine gleitende Verbindung mit einem translatorischen Freiheitsgrad für das Fördermodul zu ermöglichen.

Eine **19.** Ausführungsform betrifft eine der vorherigen Ausführungsformen des Vorschubs, wobei das zumindest eine Fördermodul ein erstes Fördermodul ist und der Vorschub ferner ein zweites Fördermodul mit einer zweiten Antriebseinheit umfasst, wobei das zweite Fördermodul dazu eingerichtet ist, von der zweiten Antriebseinheit bewegt zu werden, wobei das erste Fördermodul und das zweite Fördermodul unabhängig voneinander bewegbar auf einer ersten Tragstruktur des Vorschubs angeordnet sind, wobei vorzugsweise die Speisung der Fördermodule mit Energie (mit vorzugsweise elektrischer Energie) aus derselben Energiequelle erfolgt.

Das zweite Fördermodul kann im Wesentlichen wie das erste Fördermodul betrieben werden. Folglich trägt das zweite Fördermodul weiter zur Verbesserung des Vorschubs bei und kombiniert die Vorteile der vorstehend genannten Ausführungsformen.

Eine **20.** Ausführungsform betrifft die vorherige Ausführungsform des Vorschubs, ferner umfassend ein drittes und ein viertes Fördermodul mit einer dritten und einer vierten Antriebseinheit, wobei das dritte und das vierte Fördermodul dazu eingerichtet ist, von der dritten und der vierten Antriebseinheit jeweils bewegt zu werden, wobei das dritte Fördermodul und das vierte Fördermodul unabhängig voneinander bewegbar auf einer zweiten Tragstruktur des Vorschubs angeordnet sind, wobei die zweite Tragstruktur gegenüber der ersten Tragstruktur und quer zur Förderrichtung angeordnet ist.

Für das dritte und vierte Fördermodul gilt das zuvor für das erste und zweite Fördermodul bereits hierin Erwähnte entsprechend.

Das Gegenüberliegen der zweiten Tragstruktur zur ersten Tragstruktur bietet den Vorteil, dass zwischen den Tragstrukturen ein Werkstück gefördert werden kann.

In einem Beispiel weist das hierin beschriebene Fördermodul keine Steuerund/oder Regelvorrichtung zum Steuern und/oder Regeln des Fördermoduls auf, die sich nicht mit der Bewegung des Fördermoduls mitbewegt.

In einem Beispiel weist das hierin beschriebene Fördermodul keine Datenkabel und/oder Signalkabel auf, die zur Verbindung des Fördermoduls mit einer externen Einheit, wie zum Beispiel einem externen Prozessor zum Steuern und/oder Regeln der Bewegung des Fördermoduls und/oder einer Aktion der Haltevorrichtung eingerichtet sind.

### 4. Kurze Beschreibung der Figuren

Im Folgenden werden die beigefügten Figuren kurz beschrieben.
- **Fig. 1**: zeigt eine Darstellung eines Vorschubs, wie er aus dem Stand der Technik bekannt ist.
- **Fig. 2**: zeigt einen Vorschub umfassend zwei Fördermodule zur Förderung von einem Werkstück gemäß einer bevorzugten Ausführungsform der vorliegenden Erfindung.
- **Fig. 3**: zeigt ein Fördermodul aus Fig. 2 in einer vergrößerten Detailansicht mit einer durchsichtigen Abdeckung in einer ersten Perspektive.
- **Fig. 4**: zeigt ein Fördermodul aus Fig. 2 in einer vergrößerten Detailansicht ohne Abdeckung in einer zweiten Perspektive.
- **Fig. 5**: zeigt ein Fördermodul aus Fig. 2 in einer vergrößerten Detailansicht ohne Abdeckung in einer dritten Perspektive.
- **Fig. 6**: zeigt einen Vorschub umfassend vier Fördermodule zur Förderung von einem Werkstück gemäß einer bevorzugten Ausführungsform der vorliegenden Erfindung.

### 5. Detaillierte Beschreibung der Figuren

### Definitionen

Absolutwert-Sensoren/Absolutwert-Geber können Längen- oder Winkelmessgeräte sein. Beispielsweise werden diese als Wegmessgeräte an Werkzeugmaschinen, in der Handhabungs- und Automatisierungstechnik und an Mess- und Prüfeinrichtungen eingesetzt. Ein absoluter Messwert kann ohne Referenzieren nach einem Einschalten eines Geräts oder Vorrichtung zur Verfügung stehen.

Hardwareendschalter können Endlagenschalter sein, die einen maximal zulässigen Verfahrbereich einer Achse begrenzen. Dafür können Digitaleingänge als Ober- und Untergrenze verschaltet werden.

### Figurenbeschreibung

Im Folgenden werden nur einige mögliche Ausführungsformen der Erfindung im Detail beschrieben. Jedoch ist die vorliegende Erfindung nicht auf diese beschränkt und eine Vielzahl von anderen Ausführungsformen ist anwendbar, ohne vom Umfang der Erfindung abzuweichen. Die vorgestellten Ausführungsformen können auf vielfache Weise modifiziert und miteinander kombiniert werden, wann immer sie kompatibel sind, und bestimmte Merkmale können weggelassen werden, soweit sie entbehrlich erscheinen. Insbesondere können die offenbarten Ausführungsformen durch Kombination bestimmter Merkmale einer Ausführungsform mit einem oder mehreren Merkmalen einer anderen Ausführungsform modifiziert werden.

In den gesamten vorliegenden Figuren und der Beschreibung beziehen sich die gleichen Bezugszeichen auf die gleichen Elemente. Die Figuren sind möglicherweise nicht maßstabsgetreu, und die relative Größe, Proportionen und Darstellung von Elementen in den Figuren können zur Klarheit, Veranschaulichung und Zweckmäßigkeit übertrieben sein.

**Fig. 1** zeigt einen zeigt eine Darstellung eines Vorschubs 1p, wie er aus dem Stand der Technik bekannt ist. Der Vorschub 1p umfasst sechs Fördermodule 110p. Drei untere (also im unteren Bereich der Figur) Fördermodule 110p befinden sich hintereinander auf einer Seite des Vorschubs 1p. Drei weitere Fördermodule 110p befinden sich gegenüber den zuvor genannten drei Fördermodulen 110p, und zwar quer zur Förderrichtung F.

Eine erste Steuer- und/oder Regelvorrichtung 118p mit einem Regler 119p ist unten dargestellt, die die drei unteren (also im unteren Bereich der Figur) Fördermodule 110p steuert und/oder regelt. Es ist zu erkennen, dass eine Vielzahl an Daten- und Sensorkabel (beispielhaft ist ein solches Kabel und/oder sind mehrere solcher Kabel mit 117p gekennzeichnet) von den Fördermodulen 110p zu der Steuer- und/oder Regelvorrichtung 118p geführt sind. Eine zweite Steuer- und/oder Regelvorrichtung 118p mit einem Regler 119p ist oben (also im oberen Bereich der Figur) dargestellt, die die drei oberen Fördermodule 110p steuert und/oder regelt. Auch hier ist zu erkennen, dass eine Vielzahl an Datenund Sensorkabel von den Fördermodulen 110p zu der Steuer- und/oder Regelvorrichtung 118p geführt sind.

**Fig. 2** zeigt einen Vorschub 1 mit zwei Fördermodulen 110 zur Förderung von einem Werkstück gemäß einer bevorzugten Ausführungsform der vorliegenden Erfindung.

Der Vorschub 1 kann ein Zangenvorschub oder ein sonstigen Handling-System sein, das dazu eingerichtet ist, ein Werkstück, wie zum Beispiel Bandmaterial, in einer Förderrichtung F zu fördern. Das Fördermodul 110 (beispielhaft wird nur ein Fördermodul 110 beschrieben, die Beschreibung gilt jedoch gleichfalls für das zweite Fördermodul 110) kann eine Haltevorrichtung 150 zum Halten des Werkstücks umfassen. In dieser Ausführungsform sind zwei Haltevorrichtungen 150 gezeigt. Das Fördermodul 110 hat zudem eine Antriebseinheit 170 (Fig. 4), wie zum Beispiel einen Linearmotor. Zudem weist das Fördermodul 110 eine Steuer- und/oder Regelvorrichtung 118 zum Steuern und/oder Regeln des Fördermoduls, wobei die Steuer- und/oder Regelvorrichtung 118 Mittel zur Datenverarbeitung 119 umfasst. Außerdem ist die Steuer- und/oder Regelvorrichtung 118 dazu eingerichtet, eine Aktion der Haltevorrichtung 150 und/oder eine durch die Antriebseinheit 170 hervorgerufene Bewegung des Fördermoduls 110 unter Zuhilfenahme der Mittel zur Datenverarbeitung 119 zu steuern und/oder zu regeln.

Die Mittel zur Datenverarbeitung 119 (die einen oder mehrere Prozessoren umfassen können) der Steuer- und/oder Regelvorrichtung 118 sind dabei so mit dem Fördermodul 110 verbunden bzw. daran befestigt, dass sie sich mit dem Fördermodul 110 mitbewegen, wenn das Fördermodul 110 bewegt wird, insbesondere wenn das Fördermodul 110 durch die Antriebseinheit 170 bewegt wird. Die Steuer- und/oder Regelvorrichtung 118 kann zudem sämtliche Elektronikbauteile des Fördermoduls 110 umfassen.

Das Steuern und/oder Regeln der Bewegung des Fördermoduls 110 und/oder der Aktion der Haltevorrichtung 150 kann eines oder mehrere und/oder Kombinationen der folgenden umfassen: Ein Beschleunigen des Fördermoduls 110, ein Bremsen des Fördermoduls 110, ein Öffnen der Haltevorrichtung 150, und ein Schließen der Haltevorrichtung 150.

Der Vorschub 1 hat zudem eine erste Tragstruktur 5, wobei das Fördermodul 110 bewegbar auf der ersten Tragstruktur 5 angeordnet ist.

Der Vorschub 1 hat ferner Führungsschienen 130, die mit einem oder mehreren Führungselementen 135 (Fig. 4 und 5) des Fördermoduls 110 zusammenwirken, um eine gleitende Verbindung mit einem translatorischen Freiheitsgrad für das Fördermodul 110 zu ermöglichen. Der translatorische Freiheitsgrad ist hierbei die Förderrichtung F.

Zudem ist eine Magnetschiene 160 (diese kann einen oder mehrere Permanentmagneten umfassen) gezeigt, die im Wesentlichen fest im Vorschub 1 bzw. in der ersten Tragstruktur 5 angeordnet ist. Die Antriebseinheit 170 bewegt sich sodann mit dem Fördermodul 150 mit.

Die Steuer- und/oder Regelvorrichtung 118 ist ferner dazu eingerichtet, unter Zuhilfenahme der Mittel zur Datenverarbeitung 119 die zweite Haltevorrichtung 150 unabhängig von der ersten Haltevorrichtung 150 zu steuern und/oder zu regeln.

Das Fördermodul hat zudem eine Zuleitung 122 mit Energieführungskabel 121, vorzugsweise Stromkabel, zur Speisung des Fördermoduls 110 mit elektrischer Energie, wobei die Energieführungskabel 121 dazu eingerichtet sind, die Steuerund/oder Regelvorrichtung 118 mit einer externen Energiequelle 120 zu verbinden. Die Energiequelle 120 ist extern vom Fördermodul 110 aus betrachtet. Weiterhin können alternative oder zusätzlich Mittel zum Herstellen einer berührungslosen Verbindung eingesetzt werden. Auf diese Weise können die Energieführungskabel (Stromkabel), Daten- und/oder Stromkabel reduziert werden oder auf diese verzichtet werden.

**Fig. 3** zeigt ein Fördermodul 110 aus Fig. 2 in einer vergrößerten Detailansicht mit einer durchsichtigen Abdeckung 111 in einer ersten Perspektive.

Insbesondere ist die Zuleitung 122 ersichtlich, worin Energieführungskabel 121 geführt sind.

Wie in Fig. 3 dargestellt, hat die Zuleitung 122 hat einen im Wesentlichen kreisförmigen Querschnitt mit einem Durchmesser D von höchsten 5 cm, bevorzugt höchstens 4 cm. Insbesondere kann der kreisförmige Querschnitt einen Durchmesser von 3,4 cm haben in diesem Beispiel.

Ferner ist zu erkennen, dass die Zuleitung 122 zur Speisung des Fördermoduls 110 mit elektrischer Energie die einzige Zuleitung 122 des Fördermoduls 110 ist.

**Fig. 4** zeigt ein Fördermodul 110 aus Fig. 2 in einer vergrößerten Detailansicht ohne Abdeckung 111 (vgl. Fig. 3) in einer zweiten Perspektive. Es ist ein Haltemodul 151 gezeigt, welches insbesondere ein Greifermodul 151 sein kann. Das Greifermodul 151 kann pneumatisch oder auch elektrisch betrieben werden. Zudem weist jede der zwei Haltevorrichtungen 150 jeweils zwei Halteelemente 152 auf, womit beispielsweise ein Bandmaterial gehalten werden kann.

Das Fördermodul 110 hat ferner einen oder mehrere Pneumatikventile 113 und/oder Elektromotoren, die dazu eingerichtet sind, die Aktion der Haltevorrichtung 150 hervorzurufen, wobei die Steuer- und/oder Regelvorrichtung 118 dazu eingerichtet ist, unter Zuhilfenahme der Mittel zur Datenverarbeitung 119 den einen oder die mehreren Pneumatikventile 113 und/oder Elektromotoren zu steuern und/oder zu regeln. Es versteht sich, dass die Pneumatikventile 113 lediglich erforderlich sind, sofern das Greifermodul 151 pneumatisch betrieben wird.

**Fig. 5** zeigt ein Fördermodul 110 aus Fig. 2 in einer vergrößerten Detailansicht ohne Abdeckung 111 in einer dritten Perspektive.

Das Fördermodul 110 hat ferner einen Absolutwert-Sensor 114. Dieser kann ein optischer, induktiver, kapazitiver, oder magnetischer Absolutwert-Sensor 114 sein. Der Absolutwert-Sensor 114 ist dazu eingerichtet, eine aktuelle Position des Fördermoduls 110 und/oder einen Abstand des Fördermoduls 110 zu einem Objekt zu erfassen. Die Steuer- und/oder Regelvorrichtung 118 ist dazu eingerichtet, unter Zuhilfenahme der Mittel zur Datenverarbeitung 119 und basierend auf den Werten des Absolutwert-Sensors 114, die Bewegung des Fördermoduls 110 zu steuern und/oder zu regeln.

Das Fördermodul 110 hat ferner einen Halte-Sensor 115 (einen für jede Haltevorrichtung 150), der dazu eingerichtet ist, einen geöffneten Zustand der Haltevorrichtung 150, in welchem das Werkstück im Wesentlichen nicht gehalten wird, und einen geschlossenen Zustand der Haltevorrichtung 150, in welchem das Werkstück im Wesentlichen festgehalten wird, zu erfassen. Die Steuer- und/oder Regelvorrichtung 118 ist dazu eingerichtet, unter Zuhilfenahme der Mittel zur Datenverarbeitung 119 und basierend auf Werten des Halte-Sensors 115, die Aktion der Haltevorrichtung 150 zu steuern und/oder zu regeln.

Das Fördermodul 110 hat ferner einen Hardwareendschalter 116, der dazu eingerichtet ist, ein Zusammentreffen des Fördermoduls 110 mit einem weiteren Fördermodul 110 zu erfassen. Die Steuer- und/oder Regelvorrichtung 118 ist dazu eingerichtet, unter Zuhilfenahme der Mittel zur Datenverarbeitung 119 und basierend auf Werten des Hardwareendschalters 116, die Bewegung des Fördermoduls 110 zu steuern und/oder zu regeln.

**Fig. 6** zeigt einen Vorschub 1 umfassend vier Fördermodule 110 zur Förderung von einem Werkstück gemäß einer bevorzugten Ausführungsform der vorliegenden Erfindung. Der Vorschub hat eine erste Tragstruktur 5 mit zwei Fördermodulen 110 (unten in Fig. 6) und eine zweite Tragstruktur 10 mit zwei Fördermodulen 110 (oben in Fig. 6). Ein Werkstück kann beispielsweise zwischen den beiden Tragstrukturen 5, 10 entlang der Förderrichtung F gefördert werden.

In den gezeigten Ausführungsformen kann auch eine weitere fixe Haltevorrichtung vorgesehen sein. Diese kann beispielsweise an einem Ende einer Tragstruktur vorgesehen sein. Beispielsweise kann diese fixe Haltevorrichtung das Werkstück, insbesondere ein Band, halten, wenn das Fördermodul zurückfährt.

Der Schutzumfang wird durch die Patentansprüche bestimmt und ist nicht durch die Ausführungsbeispiele und/oder Figuren beschränkt.

### 6. Liste der Bezugszeichen

- 1p: Stand der Technik: Vorschub
- 110p: Stand der Technik: beweglicher Wagen
- 117p: Daten- und Sensorkabel
- 118p: Stand der Technik: Steuer- und/oder Regelvorrichtung
- 119p: Stand der Technik: Regler

- 1: Vorschub, insbesondere Zangenvorschub
- 5: Erste Tragstruktur
- 10: Zweite Tragstruktur

- 110: Fördermodul
- 111: Abdeckung

- 113: Pneumatik-Ventil (lediglich bei pneumatischen Greifern erforderlich)
- 114: Absolutwert-Sensor
- 115: Halte-Sensor
- 116: Hardware-Endschalter
- 117: Anschlagpuffer
- 118: Steuer- und/oder Regelvorrichtung
- 119: Mittel zur Datenverarbeitung

- 120: Energiequelle, insbesondere Stromquelle
- 121: Energieführungskabel
- 122: Zuleitung
- 130: Führungsschiene
- 135: Führungselemente

- 150: Haltevorrichtung
- 151: Haltemodul
- 152: Halteelement
- 160: Magnetschiene
- 170: Antriebseinheit (Linearmotor)

- F: Förderrichtung des Bandmaterials
- D: Durchmesser der Zuleitung/Anschlussstelle des Fördermoduls

## Patentansprüche

1. Fördermodul (110) für einen Vorschub (1), wie zum Beispiel für einen Zangenvorschub, zur Förderung von einem Werkstück, wie zum Beispiel Bandmaterial, in einer Förderrichtung, das Fördermodul (110) umfassend:
zumindest eine Haltevorrichtung (150) zum Halten des Werkstücks;
zumindest eine Antriebseinheit (170), wie zum Beispiel ein Linearmotor;
zumindest eine Steuer- und/oder Regelvorrichtung (118) zum Steuern und/oder Regeln des Fördermoduls (110), wobei die Steuer- und/oder Regelvorrichtung (118) Mittel zur Datenverarbeitung (119) umfasst;
wobei die Steuer- und/oder Regelvorrichtung (118) dazu eingerichtet ist, eine Aktion der Haltevorrichtung (150) und/oder eine durch die Antriebseinheit (170) hervorgerufene Bewegung des Fördermoduls (110) unter Zuhilfenahme der Mittel zur Datenverarbeitung (119) zu steuern und/oder zu regeln,
wobei die Mittel zur Datenverarbeitung (119) der Steuer- und/oder Regelvorrichtung (118) so mit dem Fördermodul (110) verbunden sind, dass sie sich mit dem Fördermodul (110) mitbewegen, wenn das Fördermodul (110) bewegt wird, insbesondere durch die Antriebseinheit (170).

2. Das Fördermodul (110) nach dem vorherigen Anspruch, wobei die Mittel zur Datenverarbeitung (119) einen oder mehrere Prozessoren umfassen.

3. Das Fördermodul (110) nach einem der vorherigen Ansprüche, wobei das Fördermodul (110) dazu eingerichtet ist, in Förderrichtung bewegbar auf einer Tragstruktur des Vorschubs (1) angeordnet zu werden.

4. Das Fördermodul (110) nach einem der vorherigen Ansprüche, wobei das Fördermodul (110) einen oder mehrere Führungselemente umfasst, die dazu eingerichtet sind, mit Führungsschienen des Vorschubs (1) zusammenzuwirken, um eine gleitende Verbindung mit einem translatorischen Freiheitsgrad für das Fördermodul (110) zu ermöglichen.

5. Das Fördermodul (110) nach einem der vorherigen Ansprüche, ferner umfassend einen Absolutwert-Sensor (114), beispielsweise einen optischen, induktiven, kapazitiven, oder magnetischen Absolutwert-Sensor, der dazu eingerichtet ist, eine aktuelle Position des Fördermoduls (110) und/oder einen Abstand des Fördermoduls (110) zu einem Objekt zu erfassen,
wobei die Steuer- und/oder Regelvorrichtung (118) dazu eingerichtet ist, unter Zuhilfenahme der Mittel zur Datenverarbeitung (119) und basierend auf Werten des Absolutwert-Sensors, die Bewegung des Fördermoduls (110) zu steuern und/oder zu regeln.

6. Das Fördermodul (110) nach einem der vorherigen Ansprüche, ferner umfassend einen Halte-Sensor (115), der dazu eingerichtet ist, einen geöffneten Zustand der Haltevorrichtung, in welchem das Werkstück im Wesentlichen nicht gehalten wird, und einen geschlossenen Zustand der Haltevorrichtung, in welchem das Werkstück im Wesentlichen festgehalten wird, zu erfassen,
wobei die Steuer- und/oder Regelvorrichtung (118) dazu eingerichtet ist, unter Zuhilfenahme der Mittel zur Datenverarbeitung (119) und basierend auf Werten des Halte-Sensors, die Aktion der Haltevorrichtung (150) zu steuern und/oder zu regeln.

7. Das Fördermodul (110) nach einem der vorherigen Ansprüche, ferner umfassend einen Hardwareendschalter (116), der dazu eingerichtet ist, ein Zusammentreffen des Fördermoduls (110) mit einem weiteren Fördermodul (110) zu erfassen,
wobei die Steuer- und/oder Regelvorrichtung (118) dazu eingerichtet ist, unter Zuhilfenahme der Mittel zur Datenverarbeitung (119) und basierend auf Werten des Hardwareendschalters, die Bewegung des Fördermoduls (110) zu steuern und/oder zu regeln.

8. Das Fördermodul (110) nach einem der vorherigen Ansprüche, ferner umfassend einen oder mehrere Pneumatikventile (113) und/oder Elektromotoren, die dazu eingerichtet sind, die Aktion der Haltevorrichtung (150) hervorzurufen,
wobei die Steuer- und/oder Regelvorrichtung (118) dazu eingerichtet ist, unter Zuhilfenahme der Mittel zur Datenverarbeitung (119) den einen oder die mehreren Pneumatikventile und/oder Elektromotoren zu steuern und/oder zu regeln.

9. Das Fördermodul (110) nach einem der vorherigen Ansprüche, wobei das Steuern und/oder Regeln der Bewegung des Fördermoduls (110) und/oder der Aktion der Haltevorrichtung (150) eines oder mehrere und/oder Kombinationen der folgenden umfasst:
- Beschleunigen des Fördermoduls (110);
- Bremsen des Fördermoduls (110);
- Öffnen der Haltevorrichtung;
- Schließen der Haltevorrichtung.

10. Das Fördermodul (110) nach einem der vorherigen Ansprüche, wobei die Steuer- und/oder Regelvorrichtung (118) ferner Mittel zur Übertragung von Daten, beispielsweise Datenkabel und/oder Sensorkabel, umfasst,
wobei die Mittel zur Übertragung von Daten zu den Mitteln zur Datenverarbeitung hin und von diesen weg gerichtet sind und vorzugsweise nicht zu externen Mittel zur Datenverarbeitung (119), welche nicht vom Fördermodul (110) umfasst sind, gerichtet sind.

11. Das Fördermodul (110) nach einem der vorherigen Ansprüche, ferner umfassend eine Zuleitung (122) mit Energieführungskabel, vorzugsweise Stromkabel, zur Speisung des Fördermoduls (110) mit elektrischer Energie, wobei die Energieführungskabel dazu eingerichtet sind, die Steuer- und/oder Regelvorrichtung (118) mit einer externen Energiequelle (120) zu verbinden.

12. Das Fördermodul (110) nach dem vorherigen Anspruch, wobei die Zuleitung (122) einen im Wesentlichen kreisförmigen Querschnitt aufweist mit einem Durchmesser D von höchsten 6 cm, bevorzugt höchstens 5 cm, weiter bevorzugt höchstens 4 cm, weiter bevorzugt höchstens 3,5 cm, weiter bevorzugt höchstens 3 cm, am meisten bevorzugt höchstens 2,5 cm.

13. Das Fördermodul (110) nach einem der vorherigen Ansprüche, wobei die zumindest eine Haltevorrichtung (150) eine erste Haltevorrichtung (150) ist und das Fördermodul (110) eine zweite Haltevorrichtung (150) zum Halten des Werkstücks umfasst,
wobei die Steuer- und/oder Regelvorrichtung (118) dazu eingerichtet ist, unter Zuhilfenahme der Mittel zur Datenverarbeitung (119) die zweite Haltevorrichtung (150) unabhängig von der ersten Haltevorrichtung (150) zu steuern und/oder zu regeln.

14. Vorschub (1), wie zum Beispiel ein Zangenvorschub, zur Förderung von einem Werkstück, wie zum Beispiel Bandmaterial, in einer Förderrichtung, der Vorschub (1) umfassend:
mindestens ein Fördermodul (110) nach einem der vorherigen Ansprüche;
wobei die Steuer- und/oder Regelvorrichtung (118) des Fördermoduls (110) dazu eingerichtet ist, eine Aktion der Haltevorrichtung (150) und/oder eine durch die Antriebseinheit (170) hervorgerufene Bewegung des Fördermoduls (110) unter Zuhilfenahme der Mittel zur Datenverarbeitung (119) zu steuern und/oder zu regeln.

15. Der Vorschub (1) nach dem vorherigen Anspruch, wobei das zumindest eine Fördermodul (110) ein erstes Fördermodul (110) ist und der Vorschub (1) ferner ein zweites Fördermodul (110) mit einer zweiten Antriebseinheit (170) umfasst, wobei das zweite Fördermodul (110) dazu eingerichtet ist, von der zweiten Antriebseinheit (170) bewegt zu werden,
wobei das erste Fördermodul (110) und das zweite Fördermodul (110) unabhängig voneinander bewegbar auf einer ersten Tragstruktur des Vorschubs (1) angeordnet sind, wobei die Speisung der Fördermodule mit Energie aus derselben Energiequelle (120) erfolgt.
